# FASCICULE DE BREVET EUROPEEN

(11) **EP 0 356 305 B1**
(45) Date de publication et mention de la délivrance du brevet: **12.01.1994**
(21) Numéro de dépôt: 89402256.5
(22) Date de dépôt: 10.08.1989
(51) Int. Cl.: F01D 9/04, F01D 11/08, F01D 25/24

(54) **Anneau de stator de turbine associé à un support de liaison au carter de turbine**
An einem Turbinengehäuse befestigter Statorring
Turbine stator ring held by a turbine casing

(30) Priorité: 18.08.1988 FR 8810977
(43) Date de publication de la demande: 28.02.1990
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Crozet, François Emile Georges, rue Pierre de Coubertin F-91330 -Yerres (FR); Soupizon, Jean Luc, F-77000 - Vaux Le Penil (FR)
(74) Mandataire: Berrou, Paul

(56) Documents cités:
- EP-A- 0 017 546
- GB-A- 839 915
- GB-A- 2 115 487
- GB-A- 2 151 709
- US-A- 3 603 599
- US-A- 4 648 792

## Description

La présente invention concerne un stator de turbine, notamment pour une turbine basse-pression d'un turboréacteur à double flux, comprenant un anneau de stator associé à un support de liaison au carter de turbine.

Dans une turbine, et c'est notamment le cas pour une turbine destinée à des applications aéronautiques plus particulièrement visées par la présente invention, il est habituel d'interposer entre les extrémités des aubes du rotor de turbine et le carter de turbine proprement dit qui forme l'enveloppe et le support des éléments de stator, notamment des aubes fixes, une pièce fixe de forme générale annulaire qui porte une garniture d'étanchéité de type abradable, au droit des extrémités des aubes mobiles, et qui sera dénommée anneau de turbine.

Divers moyens ont été proposés pour le montage dudit anneau de turbine sur le carter. FR-A-2 407 342 et FR-A-2 407 343 illustrent ainsi un exemple d'un tel montage dans lequel le support d'un anneau de turbine est constitué, sur son bord amont, par une virole segmentée fixée par des attaches sur une enveloppe externe et, sur son bord aval, par une bride radiale de ladite enveloppe et un rebord de l'étage distributeur voisin.

US-A-3 603 599 décrit un anneau d'étanchéité de turbine solidarisé au moyen d'un montage à crochet à un support annulaire fixé par boulons à un carter de turbine, des goujons étant disposés entre l'anneau et le support.

US-A-4 648 792 décrit un ensemble de support d'aube de stator de turbine comportant en outre un anneau d'étanchéité au regard d'un étage d'aubes mobiles constitué de segments dont le bord aval est supporté par la plateforme externe des aubes de stator et le bord amont est relié par un support à un anneau radial solidaire du carter de turbine.

La figure 1 représente également un exemple connu de réalisation de la partie avant, vue en coupe longitudinale de la turbine basse pression d'un turboréacteur connu à double flux. Au niveau du premier étage 1 du rotor de turbine, un anneau de turbine 2 est monté sur un support annulaire 3 qui est boulonné sur la bride amont 4 du carter 5 de turbine. Une couche 6 de matériau isolant peut être interposée entre l'anneau 2 et son support 3.

L'invention vise à améliorer l'isolation thermique du carter et du support d'anneau lui-même tout en réduisant la masse qui est un critère de choix particulièrement important pour les applications aéronautiques. Un des buts recherchés est également de rendre le support d'anneau indépendant du carter de turbine.

Ces problèmes sont résolus par un stator de turbine comprenant un anneau de stator associé à un support de liaison au carter de turbine, ledit anneau étant constitué d'une virole en tôle formée d'une pluralité de secteurs comprenant chacun deux segments, un premier segment , orienté généralement suivant une direction longitudinale par rapport à la turbine, portant une garniture d'étanchéité de type abradable et un second segment , orienté généralement suivant une direction radiale par rapport à la turbine, solidarisé par son extrémité radialement interne avec une extrémité dudit premier segment et coopérant par son extrémité radialement externe avec ledit support d'anneau qui présente une section en S et dont la gorge radialement extérieure coopère avec un crochet annulaire caractérisé en ce que ledit crochet fait partie du carter de turbine, le bord aval du premier segment est en appui sur un becquet des aubes de l'étage de distributeur voisin et l'extrémité radialement interne est solidarisée avec l'extrémité amont dudit premier segment.

D'autres caractéristiques et avantages de l'invention seront mieux compris à la lecture de la description qui va suivre d'un mode de réalisation de l'invention, en référence aux dessins annexés sur lesquels :
- la figure 1 précédemment décrite en détails représente une vue en coupe longitudinale par un plan passant par l'axe de rotation de la turbine d'une partie avant d'une turbine basse pression d'un turboréacteur à double flux.
   d'un type connu, montrant une réalisation antérieure connue d'un anneau de stator de turbine monté sur un carter de turbine ;
- la figure 2 représente, selon une vue en coupe analogue à celle de la figure 1, un anneau de stator suivant un mode de réalisation conforme à l'invention monté sur une turbine.

Un anneau 10 de stator de turbine, selon un mode de réalisation de l'invention et tel que représenté sur la figure 2, est constitué par une pluralité de secteurs, par exemple au nombre de dix-huit dans l'exemple représenté. Chaque secteur comprend deux segments de virole en tôle, un premier segment 10a orienté généralement selon une direction longitudinale par rapport à la turbine et un second segment 10b, orienté généralement selon une direction radiale et dont l'extrémité radialement interne 10c est solidarisée, par exemple par soudure, avec l'extrémité amont 10d du premier segment 10a. Les premiers segments 10a portent, sur leur face interne et au droit des extrémités des aubes mobiles 11 du premier étage de rotor de turbine, une garniture 12 d'étanchéité de type abradable. Le bord aval 10e des premiers segments 10a est en appui sur les becquets amont 13a des aubes fixes 13 de distributeur de turbine. Le carter de turbine 14 porte à son extrémité amont un crochet annulaire 14a qui coopère avec la gorge radialement extérieure 15a d'un support d'anneau 15 qui présente une section en S. Ce support 15 est de forme annulaire comportant une fente qui confère audit support 15 une liberté de dilatation thermique. L'extrémité radialement externe des seconds segments 10b présente un rebord 10f qui coopère avec la gorge radialement intérieure 15b du support 15. L'anneau de turbine 10 se trouve ainsi suspendu entre le support 15 et les becquets d'aubes 13. Entre le carter de turbine 14 et l'anneau de turbine 10 se trouve ménagé un espace permettant de disposer sur la face externe des premiers segments 10a une première couche 16 de matériau thermiquement isolant qui est recouverte d'une tôle en forme de virole 17, portant elle-même une seconde couche 18 de matériau thermiquement isolant.

La partie avant de la turbine comportant l'anneau de stator conforme à l'invention peut être montée de la manière ci-après décrite. Le support 15 d'anneau est monté sur le carter de turbine 14 ; la seconde couche 18 d'isolant thermique est mise en place dans le carter ; la virole 17 de recouvrement est positionnée puis la première couche 16 d'isolant thermique est mise en place. Successivement, le bord aval 10e des secteurs d'anneau de turbine 10 est alors basculé vers l'axe du turboréacteur puis lesdits secteurs sont engagés du côté amont dans la gorge intérieure 15b du support 15 et déplacés axialement jusqu'à les appuyer au fond de la gorge 15b du support 15 et le bord aval 10e est rebasculé vers l'extérieur. Ledit bord aval 10e des premiers segments 10a porte en outre un tenon antirotation 19 qui est alors utilisé pour les positionner angulairement, lesdits tenons 19 étant maintenus par un outillage. Le premier étage mobile 11 de rotor est alors monté puis le distributeur 13 qui comporte du côté amont de l'anneau externe un logement 20 coopérant avec les tenons 19 par lesquels l'anneau de turbine 10 est ainsi bloqué en rotation.

## Revendications

1. Stator de turbine comprenant un anneau de stator associé à un support (15) de liaison au carter de turbine, ledit anneau (10) étant constitué d'une virole en tôle formée d'une pluralité de secteurs comprenant chacun deux segments, un premier segment (10a), orienté généralement suivant une direction longitudinale par rapport à la turbine, portant une garniture (12) d'étanchéité de type abradable et un second segment (10b), orienté généralement suivant une direction radiale par rapport à la turbine, solidarisé par son extrémité radialement interne (10c) avec une extrémité (10d) dudit premier segment (10a) et coopérant par son extrémité radialement externe (10f) avec ledit support (15) d'anneau qui présente une section en S et dont la gorge radialement extérieure (15a) coopère avec un crochet (14a) annulaire caractérisé en ce que ledit crochet fait partie du carter (14) de turbine, le bord aval (10e) du premier segment est en appui sur un becquet (13a) des aubes (13) de l'étage de distributeur voisin et l'extrémité radialement interne est solidarisée avec l'extrémité amont dudit premier segment.

2. Stator de turbine selon la revendication 1 caractérisé en ce que la face externe du premier segment (10a) est recouverte d'une première couche (16) de matériau isolant thermiquement qui supporte une tôle de recouvrement en forme de virole (17), elle-même recouverte d'une deuxième couche (18) de matériau isolant thermiquement.

3. Stator de turbine selon l'une des revendications 1 ou 2 caractérisé en ce que chaque secteur (10a et 10b) d'anneau porte sur son bord aval (10e) un tenon (19) antirotation coopérant avec un logement (20) ménagé sur le bord amont du distributeur (13) de turbine voisin.

## Claims

1. Turbine stator comprising a stator ring associated with a support (15) connecting it to the casing of the turbine, the said ring (10) being made up of shell in sheet metal formed by a plurality of sectors each comprising two segments, a first segment (10a), generally oriented in a longitudinal direction relative to the turbine, carrying a sealing lining (12) of the abradable type and a second segment (10b), generally oriented in a radial direction relative to the turbine, fixed at its radially inner end (10c) to one end (10d) of the said first segment (10a) and working in conjunction at its radially outer end (10f) with the said ring support (15) which has an S-shaped profile and of which the radially outer throat (15a) works in conjunction with an annular hook (14a), characterised in that the said hook is part of the turbine casing (14), the downstream edge (10e) of the first segment bears against a nib (13a) on the blades (13) of the adjoining distributor stage and the radially inner end is fixed to the upstream end of the said first segment.

2. Turbine stator in accordance with Claim 1 characterised in that the outer face of the first segment (10a) is covered by a first layer (16) of thermally insulating material which supports a cover sheet in the form of a shell (17), itself covered with a second layer (18) of thermally insulating material.

3. Turbine stator in accordance with either of Claims 1 and 2 characterised in that each ring sector (10a and 10b) carries on its downstream edge (10e) an anti-rotation tenon (19) working in conjunction with a housing (20) formed in the upstream edge of the adjoining turbine distributor(13).

## Patentansprüche

1. Turbinenstator, bestehend aus einem Statorring, der mit einer Halterung (15) am Turbinengehäuse befestigt ist, wobei der genannte Ring (10) von einem Blechring gebildet wird, der aus mehreren Sektoren besteht, die jeweils zwei Segmente aufweisen, ein erstes Segment (10a), das allgemein in einer Längsrichtung zur Turbine ausgerichtet ist und eine Labyrinthdichtung (12) trägt, und ein zweites Segment (10b), das allgemein in radialer Richtung zur Turbine ausgerichtet ist, mit seinem radial inneren Ende (10c) mit einem Ende (10d) des genannten ersten Segments (10a) fest verbunden ist und mit seinem radial äußeren Ende (10f) mit der genannten Ringhalterung (15) zusammenwirkt, die einen S-förmigen Querschnitt aufweist und deren radial äußere Kehlung (15a) mit einem ringförmigen Haken (14a) zusammenwirkt, dadurch gekennzeichnet, daß der genannte Haken ein Teil des Turbinengehäuses (14) ist, daß die stromabwärtige Kante (10e) des ersten Segments sich in Anlage an einem Bugspoiler (13a) der Schaufeln (13) der benachbarten Leitradstufe befindet und daß das radial innere Ende mit dem stromaufwärtigen Ende des genannten ersten Segments fest verbunden ist.

2. Turbinenstator nach Anspruch 1, dadurch gekennzeichnet, daß die Außenfläche des ersten Segments (10a) von einer ersten Schicht (16) aus Wärmeisoliermaterial bedeckt ist, auf der sich ein ringförmiges Blech (17) befindet, das seinerseits von einer zweiten Schicht (18) aus Wärmeisoliermaterial bedeckt ist.

3. Turbinenstator nach einem der Ansprüche 1 oder 2, dadurch gekennzeichnet, daß jeder Ringsektor (10a und 10b) an seiner stromabwärtigen Kante (10e) einen Drehsicherungszapfen (19) aufweist, der mit einem Sitz (20) zusammenwirkt, der an der stromaufwärtigen Kante des benachbarten Turbinenleitrads (13) ausgeführt ist.
